# EUROPÄISCHE PATENTSCHRIFT

(11) **EP 1 131 140 B1**
(45) Veröffentlichungstag und Bekanntmachung des Hinweises auf die Patenterteilung: **11.12.2002**
(21) Anmeldenummer: 99963300.1
(22) Anmeldetag: 15.11.1999
(51) Int. Cl.: A63C 11/22

(54) **STOCK WIE SKISTOCK, WANDERSTOCK ODER DERGLEICHEN**
STICK SUCH AS A SKI-STICK, WALKING STICK OR SAME
BATON TEL QUE BATON DE SKI, BATON DE RANDONNEE, ETC.

(30) Priorität: 18.11.1998 DE 29820452 U; 31.07.1999 DE 29913403 U; 09.11.1999 DE 29919631 U
(43) Veröffentlichungstag der Anmeldung: 12.09.2001
(73) Patentinhaber: Lenhart, Klaus, 73275 Ohmden (DE)
(72) Erfinder: Lenhart, Klaus, 73275 Ohmden (DE)
(74) Vertreter: Fuhlendorf, Jörn, Dipl.-Ing.
(86) Internationale Anmeldenummer: EP9908773
(87) Internationale Veröffentlichungsnummer: WO00029079

(56) Entgegenhaltungen:
- DE-A- 4 440 343
- DE-U- 8 702 756
- US-A- 5 287 870

## Beschreibung

Die vorliegende Erfindung betrifft einen Stock, wie Skistock, Wanderstock oder dergleichen, nach dem Oberbegriff des Anspruchs 1.

Bei einem derartigen aus der DE 19642297C2 bekannten, auf ein kleines Packmaß verkürzbaren Stock sind die Verstellteile der Verstellvorrichtung durch ein Verlängerungsstück eines im Stockgriff gehaltenen Stockrohrteiles und durch ein am Stockrohr gehaltenes gabelartiges Aufnahmestück gebildet. Das gabelartige Aufnahmestück ist an seitlich abragenden Stiften des Verlängerungsstücks mittels Schraubkappen in den verschiedenen Winkelstellungen festlegbar gehalten. Bei dieser Konstruktion ist die Verstelleinrichtung freiliegend am Stockrohr angeordnet, was im Winter bei Eis und Schnee zu Problemen führen kann. Außerdem überragen die Verstellteile der Verstelleinrichtung den Durchmesser des Stockrohres erheblich.

Aufgabe der vorliegenden Erfindung ist es deshalb, einen Stock der eingangs genannten Art zu schaffen, dessen Verstelleinrichtung gegen Umwelteinflüsse weitgehend geschützt ist und gegenüber dem Durchmesser des Stockrohres weniger aufträgt.

Zur Lösung dieser Aufgabe sind bei einem Stock der eingangs genannten Art die im Anspruch 1 angegebenen Merkmale vorgesehen.

Mit den erfindungsgemäßen Maßnahmen ist erreicht, daß die Verstelleinrichtung innerhalb des Stockgriffes abgedeckt angeordnet ist, so daß sie von äußeren Einflüssen, wie Eis und Schnee im wesentlichen geschützt ist. Durch die Anordnung innerhalb des Stockgriffs ist die tatsächliche und insbesondere auch die optische Verbreiterung des Stockrohres wesentlich verringert.

Mit dem Merkmal des Anspruchs 2 ist gemäß einer Ausführungsform eine weniger auftragende Unterbringung von Schwenkgelenk- und Verriegelungsvorrichtung erreicht. Dabei ist es zweckmäßig, die Verriegelungsvorrichtung nach den Merkmalen des Anspruchs 3 auszugestalten. Um dabei eine unbeabsichtigte Betätigung des Verriegelungsschiebers in Öffnungsrichtung zu verhindern, sind die Merkmale nach Anspruch 4 vorgesehen.

Weitere vorteilhafte Ausgestaltungen dieser Verriegelungsvorrichtung ergeben sich aus den Merkmalen eines oder mehrerer der Ansprüche 5 bis 7.

Zur Verwirklichung einer anderen Ausführungsform der Verriegelungsvorrichtung sind die Merkmale gemäß Anspruch 8 vorgesehen. Neben einer weniger auftragenden Unterbringung von Schwenkgelenk und Verriegelung ergibt sich außerdem eine schnell und einfach zu handhabende Festlegung der eingestellten Winkelstellung. Dabei ist es zweckmäßig den Exzenterhebel nach den Merkmalen gemäß Anspruch 9 und/oder 10 auszugestalten.

Mit den Merkmalen gemäß Anspruch 11 ist eine großflächig festzulegende Verstelleinrichtung geschaffen. Um dabei eine ausreichende Festlegung bzw. Klemmung mittels des Exzenterhebels zu erreichen, sind entweder die Merkmale gemäß Anspruch 12 oder die Merkmale gemäß Anspruch 13 vorgesehen. Dabei ergibt sich im einen Falle eine reibschlüssige Festlegung während im anderen Falle eine formschlüssige Festlegung erreicht ist.

Mit den Merkmalen gemäß Anspruch 14 ist es in einfacher Weise möglich, beide Stöcke eines Stockpaares in gleicher Weise winklig einzustellen und festzulegen. Dabei kann eine optisch ansprechende und leicht abzulesende Anzeige gemäß den Merkmalen nach Anspruch 15 und/oder 16 ausgestaltet sein.

Weitere Ausgestaltungen ergeben sich aus den Merkmalen des Anspruchs 17 und/oder 18.

Bei einem weiteren mit den Merkmalen des Anspruchs 19 ausgestalteten Ausführungsbeispiel ergibt sich der Vorteil, dass so ausgebildete Stöcke bis auf das obere Griffteilstück soweit einheitlich vorproduziert und vormontiert werden, bis am Ende dieser Vormontage noch das für den gewünschten Griffteiltyp geeignete obere Griffteilstück aufgebracht werden muss. Die oberen Griffteilstücke können sich dabei in Form und/oder Technik unterscheiden.

Die Auswahl der oberen Griffteilstücke kann sich ausschließlich auf diejenigen bei der Endmontage beschränken, sie kann aber auch gemäß den Merkmalen des Anspruchs 20 nachträglich stattfinden.

Zweckmäßigerweise sind dabei die Merkmale gemäß Anspruch 21 und/oder 22 vorgesehen, um einerseits einen mehr oder weniger großen Änderungsanteil am Handgreifbereich zu erreichen und andererseits einen grifflichen und optischen Übergang vom Griffteil zum Verlängerungsteil zu erhalten.

Weitere Ausgestaltungen ergeben sich aus den Merkmalen des Anspruchs 23 und/oder 24.

Weitere Einzelheiten der Erfindung sind der folgenden Beschreibung zu entnehmen, in der die Erfindung anhand der in der Zeichnung dargestellten Ausführungsbeispiele näher beschrieben und erläutert ist. Es zeigen:
- Figur 1: in Seitenansicht einen im Stockgriffbereich abwinkelbaren Stock gemäß einem ersten Ausführungsbeispiel vorliegender Erfindung,
- Figur 2: eine der Figur 1 entsprechende Darstellung, jedoch bei gegenüber dem Stockrohr abgewinkeltem Stockgriff,
- Figur 3: einen Schnitt längs der Linie III-III der Figur 2,
- Figur 4: in Seitenansicht den Stockgriff des Stocks nach Figur 1,
- Fig. 5 A-C: das obere Ende des Stockrohres nach Figur 1 in Seitenansicht, Vorderansicht gemäß Pfeil V B beziehungsweise Draufsicht gemäß Pfeil V C der Figur 5 A,
- Fig. 6A u. 6B: in Seitenansicht einen im Stockgriffbereich abwinkelbaren Stock gemäß einem zweiten Ausführungsbeispiel vorliegender Erfindung, in abgewinkelter bzw. gerader Stellung,
- Figur 7: eine der Fig. 6A entsprechende Darstellung, jedoch vor dem Aufbringen des Griffteils auf den Griffrohrteil des Stockgriffs,
- Figur 8: einen Schnitt längs der Linie VIII-VIII der Fig. 6A,
- Figur 9: in Seitenansicht den Stockgriff ohne Griffteil nach Fig. 7,
- Figur 10 A-C: das obere Ende des Stockrohres in Seitenansicht, Vorderansicht gemäß Pfeil XB bzw. Draufsicht gemäß Pfeil XC der Fig. 10A,
- Figur 11: einen Schnitt längs der Linie XI-XI der Fig. 8, jedoch gemäß einer Variante,
- Figur 12: in schematischer Seitenansicht einen im Stockgriffbereich abwinkelbaren bzw. abgewinkelten Stock gemäß einem dritten Ausführungsbeispiel vorliegender Erfindung,
- Figur 13: in vergrößerter abgebrochener Darstellung den abgewinkelten Stock nach Figur 12 im Bereich der Verstelleinrichtung, teilweise im Längsschnitt und teilweise in Ansicht,
- Fig. 14A u. 14B: eine der Figur 7 entsprechende Darstellung, jedoch in gerader Ausrichtung des Stocks in gelöster bzw. festgelegter Lage der Verstelleinrichtung,
- Figur 15: einen Schnitt längs der Linie XV-XV der Fig. 14B.

Der in der Zeichnung gemäß mehreren Ausführungsbeispielen vorliegender Erfindung beispielsweise in Form eines Skistocks dargestellte Stock 10, 110 bzw. 210 weist einen Stockgriff 11, 111 bzw. 211 und ein bspw. metallisches Stockrohr 12, 112 bzw. 212 auf. Das Stockrohr 12, 112, 212 ist teleskopisch in der Länge veränderbar, indem ein unteres mit einem nicht dargestellten Teller versehenes Innenrohr 13, 113, 213 in ein oberes Außenrohr 14, 114, 214 einschiebbar ist. Das Innenrohr 13, 113, 213 weist ein Spreizelement 16, 116 (beim zweiten Ausführungsbeispiel nicht dargestellt) auf, so dass bei Verdrehen des Innenrohrs 13, 113, 213 gegenüber dem Außenrohr 14, 114, 215 diese beiden über das Spreizelement 16, 116, 216 miteinander und in Umfangsrichtung in axialer Richtung festlegbar sind. Der Stockgriff 11 besitzt in Verlängerung des Außenrohrs 14 eine Sacklochbohrung 17, 217 bzw. nimmt ein Griffrohrteil 118 auf, deren bzw. dessen Innendurchmesser gleich dem des Außenrohrs 14 ist, so dass das Innenrohr 13 mit seinem Spreizelement 16 voraus in die Sacklochbohrung 17 bzw. in das Griffrohrteil 118 einschiebbar und dort in obiger Weise festlegbar ist, wenn Stockgriff 11, 111, 211 und Stockrohr 12, 112, 212 in gerader Flucht miteinander sind (Fig. 1 bzw. 10B). Auf diese Weise kann der Teleskopstock 10, 110, 210 auf ein kurzes Packmaß gebracht werden. Es versteht sich, dass der Teleskopstock statt der beiden Rohrteile 13, 113, 213 und 14, 114, 214 auch drei oder mehr teleskopisch ineinanderschiebbare Rohrteile besitzen kann.

Der Stock 10, 110, 210 ist derart ausgebildet, dass der Stockgriff 11, 111, 211 gegenüber dem Stockrohr 12, 112, 212 abgewinkelt und in verschiedenen Winkelstellungen festgelegt werden kann. Dazu besitzt der Stock 10, 110, 210 in einem überdeckenden Bereich zwischen dem Ende des Stockgriffs 11, 111, 211 und dem oberen Ende des Außenrohrs 14, 114, 214 des Stockrohres 12, 112, 212 eine Verstelleinrichtung 22, 122, 212 mit einer Schwenkachse 23, 123, 223 und einer Verriegelungsvorrichtung 21, 121, 221.

Beim ersten und zweiten Ausführungsbeispiel ist gemäß Figur 5 bzw. 10 der obere Endbereich des Außenrohres 14, 114 des Stockrohres 12, 112 mit einem Aufsatz 26, 126 dreh- und verschiebefest verbunden. Der Aufsatz 26, 126 der Teil der Verstelleinrichtung 22, 122 ist, besitzt eine Durchgangsbohrung 27, 127 in welcher das Außenrohr 14, 114 fest aufgenommen ist. Der vorzugsweise aus Kunststoff einstückig hergestellte Aufsatz 26, 126 besitzt an einer Umfangsseite ein radial abstehendes Auge 28, 128 mit einer Bohrung 29, 129 zur Aufnahme der Schwenkachse 23, 123 und an der diametral gegenüberliegenden Umfangsseite einen Zahnkranzabschnitt 31, 131. Die Breite des Auges 28, 128 entspricht etwa dem Außendurchmesser des Aufsatzes 26, 126. Der Zahnkranzabschnitt 31, 131 ist umfangsseitig als schmaler Kreisbogen um die Achsmitte der Bohrung 29, 129 des Auges 28, 128 ausgebildet. An diesem Umfang ist der Zahnkranzabschnitt 31, 131 mit mehreren, hier fünf Zähnen 32, 132 versehen und der Zahnkranzabschnitt 31, 131 verläuft gegenüber einer durch die Bohrung 29, 129 verlaufenden Horizontalen symmetrisch nach unten beziehungsweise oben.

Der Stockgriff 11 gemäß dem ersten Ausführungsbeispiel (Fig. 1 - 5), der handergonomisch ausgebildet ist, besitzt an seinem an den, im Querschnitt etwa ovalen Griffbereich 36 anschließenden unteren Ende eine einstückig angeformte Verlängerung 37, die im Querschnitt etwa rechteckförmig ausgebildet ist, wie der Figur 3 zu entnehmen ist. Das ebenfalls einen Teil der Verstelleinrichtung 22 bildende Verlängerungsstück 37 des Stockgriffs 11 besitzt eine Ausnehmung 38, in der der obere Bereich des Aufsatzes 26 mit dem Auge 28 und dem Zahnkranzabschnitt 31 aufgenommen ist. Hierzu besitzt die Ausnehmung 38 zu beiden Seiten der Sacklochbohrung 17 einen der Form des Auges 28 beziehungsweise des Zahnkranzabschnittes 31 entsprechenden Abschnitt. Der das Auge 28 des Aufsatzes 26 aufnehmende Abschnitt der Ausnehmung 38 ist durch zwei gabelförmig angeordnete Backen 41, 42 begrenzt, die mit einer Bohrung 43 versehen sind, welche Bohrungen 43 mit der Bohrung 29 des Auges 28 fluchten und von der Schwenkachse 32 im montierten Zustand durchdrungen sind.

Der Stockgriff 111 gemäß dem zweiten Ausführungsbeispiel (Fig. 6 - 11) besteht im Wesentlichen aus dem Stockrohrteil 118 und dem Griffteil 119, der handergonomisch ausgebildet ist. Der Griffteil 119 ist aus einem im Querschnitt etwa ovalen oberen Griffteilstück 134 und einem unteren Griffteilstück 137, das im Querschnitt bspw. etwa rechteckförmig ausgebildet sein kann, wie der Fig. 8 zu entnehmen ist, zusammensetzt. Das ebenfalls einen Teil der Verstelleinrichtung 122 bildende untere Griffteilstück 136 des Stockgriffs 111 besitzt eine Ausnehmung 138, in der zum einen ein Ende des Griffrohrteils 118 ortsfest aufgenommen bzw. montiert ist und in der zum anderen der obere Bereich des Aufsatzes 126 mit dem Auge 128 und dem Zahnkranzabschnitt 131 bewegbar aufgenommen ist. Zur schwenkbaren Aufnahme eines Teils des Aufsatzes 126 besitzt die Ausnehmung 138 zu beiden Seiten ihrer das Griffrohrteil 118 endseitig aufnehmenden Durchgangsbohrung 139 einen der Form des Auges 128 bzw. des Zahnkranzabschnitts 131 entsprechenden Abschnitt bzw. Ausformung. Die das Auge 128 des Aufsatzes 126 aufnehmende Ausformung der Ausnehmung 138 ist durch zwei gabelförmig angeordnete Backen 141, 142 begrenzt, die mit einer Bohrung 143 versehen sind, welche Bohrungen 143 mit der Bohrung 129 des Auges 128 fluchten und von der Schwenkachse 132 im montierten Zustand durchdrungen sind.

Wie der Fig. 7 zu entnehmen ist, ist die Verstelleinrichtung 122 einschließlich der Verriegelungseinrichtung 121 einerseits am Aufsatz 126 und andererseits am unteren Griffteilstück 137, das vom oberen Griffteilstück 134 getrennt ist, vorgesehen. Das obere Griffteilstück 134 kann nach dem Zusammenbau von Stockaußenrohr 114 mit Aufsatz 126 und Griffrohrteil 118 mit oberem Griffteilstück 137 auf das Griffrohrteil 118 aufgebracht werden. Dadurch können Griffteile 119 unterschiedlicher Form und konstruktiver Ausgestaltung unabhängig vom Herstellungs- und Montagevorgang der Verstelleinrichtung 122 mit Verriegelungseinrichtung 121 am Teleskopstock 110 verwendet werden. Bspw. können sich die Griffteile 119 sowohl in ihrer Größe als auch in ihrer Oberflächenbeschaffenheit als auch in ihrer Handschlaufenbefestigung unterscheiden. Das untere Griffteilstück 137 ist an seinem am oberen Griffteilstück 134 anliegenden Bereich derart geformt, dass ein handhabungstechnisch und optisch günstiger bzw. ansprechender Übergangsbereich erfolgt.

Beim ersten und zweiten Ausführungsbeispiel ist im den Backen 41, 42 bzw. 141, 142 diagonal gegenüberliegenden und den Zahnkranz 31, 131 aufnehmenden nutenartigen Abschnitt der Ausnehmung 38, 138 ein Verriegelungsschieber 46, 146 querverlaufend bewegbar, der wie der Zahnkranzabschnitt 31, 131 Teil der Verriegelungsvorrichtung 21, 121 ist. Der Verriegelungsschieber 46, 146 ist im Querschnitt etwa U-förmig ausgebildet und in entsprechenden U-förmigen Nuten 47, 147 der Verlängerung 37, 137 des Stockgriffs 11, 111 parallel zur Schwenkachse 23, 123 geführt. Der Verriegelungsschieber 46, 146 durchdringt den nutenartigen Abschnitt der Ausnehmung 38, 138 der die beiden einander gegenüberliegenden U-förmigen Nuten 47, 147 geführt voneinander trennt und ragt über eine Seite der Stockgriffverlängerung 37, 137 hinaus.

Der Verriegelungsschieber 46, 146 dessen Basisschenkel 48, 148 schwalbenschwanzförmig ausgebildet und in der Stockgriffverlängerung 37, 137 geführt ist, besitzt im Bereich seiner Seitenschenkel 49 und 50 bzw. 149 und 150 eine Ausklinkung 51, 151 die bezüglich der Länge des Schiebers asymmetrisch angeordnet und etwas breiter als der Zahnkranzabschnitt ist. Dies bedeutet, dass der Verriegelungsschieber 46, 146 durch axiales Verschieben in eine Freigabestellung und in eine Verriegelungsstellung gebracht werden kann. In der Freigabestellung befindet sich der Zahnkranzabschnitt 31, 131 innerhalb der Ausklinkung 51, 151, so dass der Stockgriff 11, 111 gegenüber dem Stockrohr 12, 112 gemäß Figur 2 winklig geneigt beziehungsweise verstellt werden kann. In jeder stufenweise zu verändernden Stellung kann der Verriegelungsschieber 46, 146 derart verschoben werden, daß der betreffende Zahn 32, 132 des Zahnkranzabschnitts 31, 131 zwischen die Seitenschenkel 49, 50, 149, 150 des Verriegelungsschiebers 46, 146 gelangt, so dass die betreffende winklige Stellung verriegelt ist. In jeder Verriegelungsstellung ist der Verriegelungsschieber 46, 146 mit derjenigen Endfläche, die zur Entriegelung bedient werden muß, mit der Außenfläche der Stockgriffverlängerung 37, 137 bündig, so dass ein unbeabsichtigtes Entriegeln beziehungsweise Lösen nicht möglich ist.

Bei der in Fig. 11 dargestellten Variante des zweiten Ausführungsbeispiels ist die Nut 147' des Verriegelungsschiebers 146' in Richtung der Verriegelungsbewegung leicht konisch ausgebildet, um den betreffenden Zahn 132 des Zahnkranzabschnitts 131 klemmend und spielfrei aufzunehmen. Die Zähne 132 der Außenzahnung 131 sind dabei in Richtung ihrer Breite nicht konisch. Wie ersichtlich, beginnt die Nut 147' am einen Ende der Ausklinkung 151 und erstreckt sich bis zum zugewandten Ende des Verriegelungsschiebers 146. Der anderen Seite der Ausklinkung 151 benachbart ist am Verriegelungsschieber 146' ein Exzenterhebel 153 angelenkt, der zur Klemmung des betreffenden Zahnes 132 der Außenzahnung 131 dient. Die Öffnungsbewegung erfolgt dadurch, dass gemäß Fig. 11 der in ausgezogenen Linien dargestellte Exzenterhebel 153 in die in strichpunktierten Linien dargestellte Stellung in Richtung des Pfeiles D verschwenkt wird. Der Verriegelungsschieber 146 kann dann mit Hilfe des Exzenterhebels 153 in Richtung des Pfeiles E verschoben werden, so dass das betreffende Ende des Verriegelungsschiebers aus dem Stockgriff 111 bzw. dem Griffteilstück 137 ragt. Nach der Winkelverstellung wird der Verriegelungsschieber 146' durch Druck auf das herausragende Ende entgegen dem Pfeil E zurückverschoben, wonach der Exzenterhebel 153 wieder entgegen dem Pfeil D zur klemmenden Verriegelung verschwenkt wird.

Es versteht sich, dass die winklige Neigung des Stockgriffs 11, 111 gegenüber dem Stockrohr 12, 112 nur bei aus dem Griffrohrteil 18, 118 des Stockgriffs 11, 111 herausgezogenem Innenrohr 13, 113 erfolgen kann. Gemäß den dargestellten Ausführungsbeispielen ist die nicht abgewinkelte Stellung des Stockgriffs 11, 111 gegenüber dem Stockrohr 12, 112 die eine Endposition der Verstelleinrichtung 22, 122, so dass eine Abwinklung ausschließlich in einer Richtung erfolgen kann. Im dargestellten Ausführungsbeispiel ist die Ausnehmung 38, 138 im unteren Stockgriffteilstück 37, 137 so tief, dass in der geradlinigen Endstellung sämtliche Zähne 32, 132 bzw. deren Zwischenräume des Zahnkranzabschnitts 31, 131 innerhalb der Ausnehmung 38, 138 aufgenommen und damit im unteren Stockgriffteilstück 37, 137 verdeckt angeordnet sind.

Es versteht sich, dass in nicht dargestellter Weise der Griffrohrteil 18, 118 an einem dem Zahnkranzabschnitt 31, 131 zugewandten Umfangsbereich mit einer länglichen Ausnehmung zur Aufnahme des Zahnkranzabschnittes 31, 131 in einer der winkligen Stellungen versehen ist.

Beim zweiten Ausführungsbeispiel ist das Griffrohrteil 118 als separates Bauteil in das Griffteilstück 137 einmontiert. Gemäß einer Variante ist jedoch das Griffrohrteil 118 einstückig an das Griffteilstück 137 angespritzt.

Beim zweiten Ausführungsbeispiel ist der Handgreifbereich 134 durch den Umfang ausschließlich des oberen Teilstücks 134 des Griffteils 119 gebildet. Gemäß einem weiteren nicht dargestellten Ausführungsbeispiel ist in diesen Handgreifbereich 134 das untere Handgriffteilstück 137 mit einbezogen, was bedeutet, dass derjenige Bereich der Hand eines Benutzers, der dem Daumen und dem Zeigefinger abgewandt ist, bei am Stockgriff 111 angelegter Hand einen Bereich des unteren Griffteilstücks 137 umfasst.

Beim dritten Ausführungsbeispiel (Fig. 12 - 15) ist gemäß Figur 13 der obere Endbereich des Außenrohrs 214 des Stockrohrs 212 mit einem Aufsatz 226 dreh- und verschiebefest verbunden. Der Aufsatz 226, der Teil der Verstelleinrichtung 222 ist, besitzt eine Durchgangsbohrung 227, in welcher das Außenrohr 214 fest aufgenommen ist. Der vorzugsweise aus Kunststoff einstückig hergestellte Aufsatz 226 besitzt an einer Umfangsseite ein radial abstehendes Auge 228 mit einer Bohrung 229 zur Aufnahme einer Achse 254 eines Klemmhebels 253. Das Auge 228 ist gabelartig ausgebildet, so dass zu beiden Seiten ein Teil der Achse 254 des Klemmhebels 253 schwenkbar gelagert ist und der Arm 255 des Klemmhebels 253 im Schlitz der Gabel auf und ab schwenkbar bewegbar ist.

Der Aufsatz 226 besitzt der Klemmhebelaufnahme 228 diametral gegenüberliegend einen inneren Klemmabschnitt 231, der eine kugelkalottenförmige Außenfläche 233 aufweist. Beim dargestellten Beispiel ist die kugelkalottenförmige Außenfläche 233 mit einer quer zur Schwenkrichtung gemäß Doppelpfeil A verlaufenden Profilierung, vorzugsweise Riffelung 232 versehen. Der Mittelpunkt der kugelkalottenförmigen Außenfläche 233 stellt sich durch die Schwenkachse 254 bzw. deren Längsmitte dar.

Der Stockgriff 211, der handergonomisch ausgebildet ist, besitzt an seinem an dem im Querschnitt etwa ovalen Griffteil 219 anschließenden unteren Ende eine einstückig angeformte Verlängerung 237, die im Querschnitt ebenfalls etwa oval bei vergrößerter Längsachse, wie diese in Figur 4 zu sehen ist, ausgebildet ist. Die ebenfalls einen Teil der Verstelleinrichtung 222 bildende Verlängerung 237 des Stockgriffs 211 besitzt eine Ausnehmung 238, in der der obere Bereich des Aufsatzes 226 mit dem Auge 228 und dem kugelkalottenförmigen Abschnitt 231 aufgenommen ist. Hierzu besitzt die Ausnehmung 238 zu beiden Seiten der Sacklochbohrung 217 einen die Form des Auges 228 bzw. des kugelkalottenförmigen Abschnitts 231 entsprechenden Abschnitt. Der das Auge 228 des Aufsatzes 226 aufnehmende Abschnitt der Ausnehmung 238 ist durch zwei gabelförmig angeordnete Backen 241 begrenzt, die mit einer Bohrung 243 versehen sind. Die beiden Bohrungen 243 nehmen eine Schwenkachse 244 des Schwenkgelenks 223 auf, die die hohle Achse 254 des Klemmhebels 253 durchdringt. Dabei ist die der Verstellung dienende Schwenkachse 244 exzentrisch zur Bohrung 256 der hohlen Achse 254 des Klemmhebels 253 angeordnet, wobei der Außendurchmesser der Schwenkachse 244 kleiner ist als der Innendurchmesser der Bohrung 256 der Klemmhebelachse 254. Hebelbohrung 256 und Hebelachse 254 sind exzentrisch zueinander, während Hebelachse 254 und Schwenkachse 244 zentrisch miteinander sind.

Der den Backen 241 diagonal gegenüberliegende Abschnitt der Ausnehmung 238 der Verlängerung 237 ist mit einer kugelkalottenförmigen Innenfläche 239 versehen, deren Form der kugelkalottenförmigen Außenfläche 233 des Aufsatzes 226 entspricht und wie diese mit einer quer zur Schwenkrichtung A verlaufenden Profilierung bzw. Riffelung 240 versehen ist. Auf diese Weise können die beiden kugelkalottenförmigen Fläche 233 und 239 entsprechend den Abständen der Riffelungen 232 und 240 stufenweise verstellt und aneinander festgelegt werden.

Ist gemäß den Figuren 13 und 14A der Klemmhebel 253 in seiner oberen seitlich abstehenden Lage angeordnet, sind aufgrund der Exzenteranordnung von Klemmhebelachse 254 und Schwenkachse 244 an der Griffbereichsverlängerung 237 die kugelkalottenförmige Außenfläche 233 und die kugelkalottenförmige Innenfläche 239 in einem radialen Abstand derart voneinander angeordnet, dass eine Schwenkbewegung der einen kugelkalottenförmigen Fläche gegenüber der anderen kugelkalottenförmigen Fläche und damit des Stockgriffs 211 gegenüber dem Stockrohr 212 möglich ist. Ist eine bestimmte Winkelstellung, bspw. die in Figur 13 dargestellte, eingestellt, wird der Klemmhebel 252 in Richtung des Pfeiles B soweit nach unten bewegt, bis er mit seiner Arminnenseite 257 an der Außenseite 225 des Aufsatzes 226 anliegt. Bei dieser Bewegung wird aufgrund der exzentrischen Lagerung die Schwenkachse 244 gemäß den Figuren 14A und 14B nach rechts bewegt, so dass sich die kugelkalottenförmige Innenfläche 239 der Verlängerung 237 auf die kugelkalottenförmige Außenfläche 233 des Aufsatzes 226 zubewegt und sich an diese unter Druck anlegt. Auf diese Weise ist eine formschlüssige Klemmung der eingestellten Winkelstellung erreicht. Es versteht sich, dass statt der formschlüssigen Klemmverbindung aufgrund der Riffelungen 232 und 240 die kugelkalottenförmigen Flächen eben ausgebildet und einzeln oder beide mit einem Reibbelag belegt sein kann bzw. können, so dass sich dann eine reibschlüssige Klemmverbindung ergibt. Bei dieser nicht dargestellten Ausführungsform ist eine stufenlose Verstellung möglich.

Im Bereich seines kugelkalottenförmigen Abschnitts 231 ist der Aufsatz 226 des Stockrohres 212 mit einer hier punktförmigen und ggf. farbigen Markierung 261, die Teil einer Markierungsvorrichtung 260 ist, versehen. Die Verlängerung 237 des Stockgriffs 211 ist mit einem Fenster 262 der Markierungsvorrichtung 260 versehen. Dieses Fenster 262 besteht aus mehreren übereinander angeordneten kreisförmigen Fensterteilen 263, die längs eines Kreisabschnitts verlaufen, dessen Mittelpunkt die Schwenkachse 244 ist. Bei der Verstellbewegung läuft die Punktmarkierung 261 an den Fensterteilen 263 vorbei. Bei der dargestellten stufenweisen Verstellmöglichkeit sind die Abstände der Fensterteile 263 so gewählt, dass bei jeder Verstellstufe die Punktmarkierung 261 in einem der Fensterteile 263 erscheint. Auf diese Weise können bei einem Stockpaar beide Stöcke 210 in einfacher Weise winklig gleich eingestellt werden. Es versteht sich, dass der Querschnitt der Markierung 261 und der Fensterteile 263 beliebig gewählt werden kann. Wenn auch beim dargestellten Beispiel nach Figur 12 lediglich fünf Fensterteile 263 und damit fünf Stufen dargestellt sind, versteht es sich, dass dies auch mehr oder weniger sein können.

Es versteht sich ferner, dass die winklige Neigung des Stockgriffs 211 gegenüber dem Stockrohr 212 nur bei aus der Sacklochbohrung 217 des Stockgriffs 211 herausgezogenem Innenrohr 213 erfolgen kann. Gemäß dem dargestellten Ausführungsbeispiel ist die nicht abgewinkelte Stellung des Stockgriffs 211 gegenüber dem Stockrohr 212 die eine Endposition der Verstelleinrichtung 222, so dass eine Abwinklung ausschließlich in einer Richtung erfolgen kann.

In weiterer Ausgestaltung kann das dritte Ausführungsbeispiel mit dem zweiten hinsichtlich der zweiteiligen Ausführung des Griffteils kombiniert sein.

## Patentansprüche

1. Stock (10, 110, 210), wie Skistock, Wanderstock oder dergleichen, mit einem ein Griff teil (19, 119, 219) aufweisenden Stockgriff (11, 111, 211) und einem in der Länge veränderbaren Stockrohr (12, 112, 212) sowie einer ein Gelenk beinhaltenden und außerhalb des Stockrohres (12, 112, 212) angeordneten Verstelleinrichtung (22, 122, 222), mit der der Griffteil (19, 119, 219) des Stockgriffs (11, 111, 211) gegenüber dem Stockrohr (12, 112, 212) in abgewinkelter Stellung festlegbar ist und in deren geradliniger Ausrichtung ein Rohrteil (13, 113, 213) des Stockrohres (12, 112, 212) durch das Gelenk hindurch in den Griffteil (19, 119, 219) des Stockgriffs (11, 111, 211) schiebbar ist, **dadurch gekennzeichnet, dass** der Stockgriff (11, 111, 211) an einem unteren Verlängerungsstück des Griffteils (19, 119, 219), ein äußeres Verstellteil (37, 137, 237) und ein mit dem oberen Ende des Stockrohres (12, 112, 212) festverbundener Aufsatz ein inneres Verstellteil (26, 126, 226) der Verstelleinricbtung (22, 122, 222) bilden, wobei das innere Verstellteil (26, 126, 226) in einer Ausnehmung (38, 138, 238) des äußeren Verstellteils (37, 137, 237) schwenkbar bewegbar aufgenommen ist.

2. Stock nach Anspruch 1, **dadurch gekennzeichnet, dass** das innere und das äußere Verstellteil (26, 37; 126, 137) an einer Seite des Stockrohres (12, 112) ein Schwenkgelenk (23, 123) und an deren gegenüberliegenden Seite des Stockrohres (12, 112) eine Verriegelungsvorrichtung (21, 121) zur Festlegung der betreffenden abgewinkelten Stellung besitzen.

3. Stock nach Anspruch 2, **dadurch gekennzeichnet,dass** die Verriegelungsvorrichtung (21, 121) eine Außenzahnung (31, 131) am inneren Verstellteil (26, 126) des Stockrohres (12, 112) und einen Verriegelungsschieber (46, 146) am äußeren Verstellteil (37, 137) des Stockgriffs (11, 111) aufweist .

4. Stock nach Anspruch 3, **dadurch gekennzeichnet, dass** der Verriegelungsschieber (46, 146) den Stockgriff (11, 111) einseitig überragt.

5. Stock nach Anspruch 3, **dadurch gekennzeichnet, dass** der Verriegelungsschieber (46, 146) eine einen Zahn (32, 132) der Außenzahnung (31, 131) aufnehmende Längsnut (47, 147) und eine den Zahn (32, 132) freigebende Ausklinkung (51, 151) aufweist,

6. Stock nach Anspruch 5, **dadurch gekennzeichnet, dass** die Längsnut (147') des Verriegelungsschiebers (146') konisch ausgebildet ist und dass dem Verriegelungsschieber (146') ein Exzenterhebel (153) zugeordnet ist.

7. Stock nach Anspruch, **dadurch gekennzeichnet, dass** die Außenzahnung (31, 131) des inneren Verstellteiles (26, 126) in jeder abgewinkelten Stellung innerhalb der Ausnehmung (38, 138) des äußeren Verstellteils (37, 137) aufgenommen ist.

8. Stock nach Anspruch 1, **dadurch gekennzeichnet, dass** das innere und das äußere Verstellteil (226, 237) an einer Seite des Stockrohres (212) ein Schwenkgelenk (223) aufweisen und dass mit dem Schwenkgelenk (223) ein Exzenterhebel (253) zum klemmenden Festlegen der beiden Verstellteile (226, 237) in der betreffenden Stellung zusammenwirkt.

9. Stock nach Anspruch 8, **dadurch gekennzeichnet, dass** die Schwenkachse (244) des Schwenkgelenks (223) am vorzugsweise äußeren Verstellteil (237) und der Exzenterhebel (253) am vorzugsweise inneren Verstellteil (226) gehalten ist.

10. Stock nach Anspruch 9, **dadurch gekennzeichnet, dass** die Schwenkachse (244) in einer durchmessergrößeren, zu ihr exzentrischen Bohrung (256) des Exzenterhebels (253) gelagert ist.

11. Stock nach mindestens einem der Ansprüche 8 bis 10, **dadurch gekennzeichnet, dass** das äußere Verstellteil (237) eine kugelkalottenförmige Innenfläche (239) und das innere Verstellteil (226) eine korrespondierende kugelkalottenförmige Außenfläche (233) aufweist.

12. Stock nach Anspruch 11, **dadurch gekennzeichnet, dass** die Innenfläche (239) und/oder die Außenfläche (233) mit einem Reibbelag versehen sind.

13. Stock nach Anspruch 11, **dadurch gekennzeichnet, dass** die Innenfläche (239) und die Außenfläche (233) mit quer zur Schwenkrichtung verlaufenden, korrespondierenden Profilierungen (240, 232) versehen sind.

14. Stock nach mindestens einem der Ansprüche 8 bis 13, **dadurch gekennzeichnet, dass** die Verstelleinrichtung (222) mit einer die Verstelllage anzeigenden Vorrichtung (260) versehen ist.

15. Stock nach Anspruch 14, **dadurch gekennzeichnet, dass** das innere Verstellteil (226) eine Markierung (261) und das äußere Verstellteil (237) ein Fenster (262) aufweist.

16. Stock nach Anspruch 15, **dadurch gekennzeichnet, dass** das Fenster (262) durch mehrere längs eines Kreisringabschnittes angeordnete Fensterabschnitte (263) gebildet ist, deren Form derjenigen der Markierung (261) entspricht.

17. Stock nach mindestens einem der vorhergehenden Ansprüche, **dadurch gekennzeichnet, dass** der Stockgriff (11, 111, 211) mit einer das Stockrohr (12, 112, 212) verlängernden axialen Sacklochbohrung (17, 117, 217) versehen ist.

18. Stock nach mindestens einem der vorhergehenden Ansprüche, **dadurch gekennzeichnet, dass** am Griffteil (19, 219) das äußere Verstellteil (37, 237) angeformt ist.

19. Stock (110) nach mindestens einem der Ansprüche 1 bis 16, bei dem der Griffteil (119) des Stockgriffs (111) an einem Griffrohrteil (118) gehalten ist, in das in geradliniger Ausrichtung des Stocks (110) das Rohrteil (113) des Stockrohres (112) durch das Gelenk hindurch schiebbar ist, **dadurch gekennzeichnet, dass** der Griffteil (119) des Stockgriffs (111) durch ein oberes Griffteilstück (134) und ein getrenntes unteres Griffteilstück (137) zweiteilig gebildet ist, und dass das obere Griffteilstück (134) auf das Griffrohrteil (118) aufsteckbar befestigbar ist.

20. Stock nach Anspruch 19, **dadurch gekennzeichnet, dass** das obere Griffteilstück (134) des Griffteils (119) des Stockgriffs (111) am Griffrohrteil (118) auswechselbar abnehmbar gehalten ist.

21. Stock nach Anspruch 19 oder 20, **dadurch gekennzeichnet, dass** das obere Griffteilstück (134) den Handgreifbereich ganz oder teilweise beinhaltet.

22. Stock nach Anspruch 20 oder 21, **dadurch gekennzeichnet, dass** das obere Griffteilstück (134) an seinem am unteren Griffteilstück (137) anliegenden Ende mit einer in die Form des betreffenden unteren Griffteilstückendes übergehenden Form versehen ist.

23. Stock nach den Ansprüchen 3 und mindestens einem der Ansprüche 19 bis 22, **dadurch gekennzeichnet, dass** der Griffrohrteil (118) im unteren Griffteilstück (137) eine die Außenzahnung (131) des inneren Verstellteils (126) teilweise aufnehmende Ausnehmung (138) besitzt.

24. Stock nach mindestens einem der Ansprüche 19 bis 23, **dadurch gekennzeichnet, dass** Griffrohrteil (118) und unteres Griffteilstück (137) einstückig gespritzt sind.

## Claims

1. A Stick (10, 110, 210), such as a ski stick, a hiking stick or similar, with a stick grip (11, 111, 211) having a grip part (19, 119, 219) and with a stick pipe (12, 112, 212) which is adjustable in length, as well as with an adjusting device (22, 122, 222) containing a joint and arranged outside of the stick pipe (12, 112, 212), with which the grip part (19, 119, 219) of the stick grip (11, 111, 211) can be set-positioned in angular position opposite the stick pipe (12, 112, 212), and in whose straight-line alignment a pipe part (13, 113, 213) of the stick pipe (12, 112, 212) is pushable right through the joint and into the grip part (19, 119, 219) of the stick grip (11, 111, 211), **characterised in that** the stick grip (11,111, 211) at a lower extension piece of the grip part (19, 119, 219), an outer adjusting part (37, 137, 237) and a fixture attachment solidly connected with the upper end of the stick pipe (12, 112, 212) form an inner adjusting part (26, 126, 226) of the adjusting device (22, 122, 222), where the inner adjusting part (26, 126, 226) is accommodated with swivel movement in a recess (38, 138, 238) of the outer adjusting part (37, 137, 237).

2. A stick according to Claim 1, **characterised in that** the inner and outer adjusting part (26, 37; 126, 137) on one side of the stick pipe (12, 112) have a swivel joint (23, 123) and on their opposite side of the stick pipe (12, 112) have a locking device (21, 121) for fix-positioning the corresponding angular position.

3. A stick according to Claim 2, **characterised in that** the locking device (21, 121) has an external serration (31, 131) on the inner adjusting part (26, 126) of the stick pipe (12, 112) and a locking slide (46, 146) at the outer adjusting part (37, 137) of the stick grip (11, 111).

4. A stick according to Claim 3, **characterised in that** the locking slide (46, 146) protrudes beyond the stick grip (11, 111) on one side.

5. A stick according to Claim 3, **characterised in that** the locking slide (46, 146) has a longitudinal groove (47, 147) accommodating a tooth (32, 132) of the external serration (31, 131), and has a releasing mechanism (51, 151) for the tooth (32, 132).

6. A stick according to Claim 5, **characterised in that** the longitudinal groove (147') of the locking slide (146') has a conical design and that an eccentric lever (153) is allocated to the locking slide (146').

7. A stick according to Claim 3, **characterised in that** external serration (31, 131) of the inner adjusting part (26, 126) is accommodated in each angular position within the recess (38, 138) of the outer adjusting part (37, 137).

8. A stick according to Claim 1, **characterised in that** the inner and the outer adjusting part (226, 237) have on one side of the stick pipe (212) a swivel joint (223) and that, with the swivel joint (223) an eccentric lever (253) interacts for the clamped fixed-positioning of both adjusting parts (226, 237) in the corresponding position.

9. A stick according to Claim 8, **characterised in that** the swivel axis (244) of the swivel joint (223) is held at preferentially the outer adjusting part (237) and the eccentric lever (253) at preferentially the inner adjusting part (226).

10. A stick according to Claim 9, **characterised in that** the swivel axis (244) is bearing-located in a bore (256) of the eccentric lever (253), such bore being larger in diameter and eccentrically positioned to this swivel axis.

11. A stick according to at least one of the Claims 8 to 10, **characterised in that** the outer adjusting part (237) has a spherical segment-shaped internal surface (239) and the inner adjusting part (226) has a corresponding spherical segment-shaped outer surface (233).

12. A stick according to Claim 11, **characterised in that** the inner surface (239) and/or the outer surface (233) are provided with a friction lining.

13. A stick according to Claim 11, **characterised in that** the inner surface (239) and the outer surface (233) are provided with corresponding profiles (240, 232) running transversely to the direction of swivel.

14. A stick according to at least one of the Claims 8 to 13, **characterised in that** the adjusting device (222) is provided with a device (260) indicating the adjusting position.

15. A stick according to Claim 14, **characterised in that** the inner adjusting part (226) has a marking (261) and the outer part (237) has a window (262).

16. A stick according to Claim 15, **characterised in that** the window (262) is formed by several window sections (263) arranged longitudinally along a circular ring section, whose form corresponds to that of the marking (261).

17. A stick according to at least one of the previous Claims, **characterised in that** the stick grip (11,111,211) is provided with an axial blind-end bore (17, 117, 217) extending the stick pipe (12, 112, 212).

18. A stick according to at least one of the previous Claims, **characterised in that**, at the grip part (19, 219), the outer adjusting part (37, 237) is form-shape adapted.

19. A stick (110) according to at least one of the Claims 1 to 16, where the grip part (119) of the stick grip (111) is kept at a grip pipe part (118), into which and in straight-line alignment of the stick (110), the pipe part (113) of the stick pipe (112) is pushable, **characterised in that** the grip part (119) of the stick grip (111) is formed in a two-part manner by an upper grip part piece (134) and a separated lower grip part piece (137), and that the upper grip part piece (134) is capable of being mounted and secured on the grip pipe part (118).

20. A stick according to Claim 19, **characterised in that** upper grip part piece (134) of the grip part (119) of the stick grip (111) is maintained in position at the grip pipe part (118) where it is replaceable and removable.

21. A stick according to Claim 19 or 20, **characterised in that** the upper grip part piece (134) contains completely or partially the hand gripping area

22. A stick according to Claim 20 or 21, **characterised in that** the upper grip part piece (134), at its end adjoining the lower grip part piece (137), is provided with a form transitioning into the form of the corresponding lower grip part piece end.

23. A stick according to Claim 3 and at least one of the Claims 19 to 22, **characterised in that** the grip pipe part (118) in the lower grip part piece (137) has a recess (138) partially accommodating the outer serration (131) of the inner adjusting part (126).

24. A stick according to at least one of the Claims 19 to 23, **characterised in that** the grip pipe part (118) and the lower grip part piece (137) are injection-moulded in one single piece.

## Revendications

1. Bâton (10, 110, 210), tel qu'un bâton de ski, une canne de randonneur ou similaire, avec une poignée (11, 111, 211) présentant un élément de préhension (19, 119, 219) et un tube (12, 112, 212) ayant une longueur variable, ainsi qu'un dispositif de réglage (22, 122, 222) contenant une articulation et disposé en dehors du tube (12, 112, 212), avec lequel l'élément de préhension (19, 119, 219) de la poignée (11, 111, 211) peut être fixé dans une position déviée par rapport au tube (12, 112, 212) et, dans sa direction en ligne droite, un élément de tube (13, 113, 213) du tube (12, 112, 212) peut ainsi être déplacé par l'intermédiaire de l'articulation dans l'élément de préhension (19, 119, 219) de la poignée (11, 111, 211), **caractérisé en ce que** la poignée (11, 111, 211), au niveau d'une pièce de prolongement inférieure de l'élément de préhension (19, 119, 219), un élément de réglage extérieur (37, 137, 237) et une garniture raccordée de manière fixe à l'extrémité supérieure du tube (12, 112, 212) constituent un élément de réglage intérieur (26, 126, 226) du dispositif de réglage (22, 122, 222), moyennant quoi l'élément de réglage intérieur (26, 126, 226) est reçu en pouvant se déplacer de manière pivotante dans un évidement (38, 138, 238) de l'élément de réglage extérieur (37, 137, 237).

2. Bâton selon la revendication 1, **caractérisé en ce que** l'élément de réglage intérieur et l'élément de réglage extérieur (26, 37 ; 126, 137) possèdent, d'un côté du tube (12, 112), une articulation pivotante (23, 123) et, du côté opposé du tube (12, 112), un dispositif de verrouillage (21, 121) pour fixer la position déviée concernée.

3. Bâton selon la revendication 2, **caractérisé en ce que** le dispositif de verrouillage (21, 121) présente une denture extérieure (31, 131) au niveau de l'élément de réglage intérieur (26, 126) du tube (12, 112) et une barre de verrouillage (46, 146) au niveau de l'élément de réglage extérieur (37, 137) de la poignée (11, 111).

4. Bâton selon la revendication 3, **caractérisé en ce que** la barre de verrouillage (46, 146) dépasse d'un côté de la poignée (11, 111).

5. Bâton selon la revendication 3, **caractérisé en ce que** la barre de verrouillage (46, 146) présente une rainure longitudinale (47, 147) recevant une dent (32, 132) de la denture extérieure (31, 131) et une encoche (51, 151) libérant la dent (32, 132).

6. Bâton selon la revendication 5, **caractérisé en ce que** la rainure longitudinale (147') de la barre de verrouillage (146') présente une forme conique et **en ce qu'**un levier excentrique (153) est affecté à la barre de verrouillage (146').

7. Bâton selon la revendication 3, **caractérisé en ce que** la denture extérieure (31, 131) de l'élément de réglage intérieur (26, 126), dans chaque position déviée, est reçue à l'intérieur de l'évidement (38, 138) de l'élément de réglage extérieur (37, 137).

8. Bâton selon la revendication 1, **caractérisé en ce que** l'élément de réglage intérieur et l'élément de réglage extérieur (226, 237) présentent, d'un côté du tube (212), une articulation pivotante (223) et **en ce que**, conjointement avec l'articulation pivotante (223) agit un levier excentrique (253) pour fixer en les serrant les deux éléments de réglage (226, 237) dans la position concernée.

9. Bâton selon la revendication 8, **caractérisé en ce que** l'axe de pivotement (244) de l'articulation pivotante (223) est maintenu de préférence au niveau de l'élément de réglage extérieur (237) et **en ce que** le levier excentrique (253) est maintenu de préférence au niveau de l'élément de réglage intérieur (226).

10. Bâton selon la revendication 9, **caractérisé en ce que** l'axe de pivotement (244) est supporté dans un alésage (256), présentant un plus grand diamètre et excentré par rapport à celui-ci, du levier excentrique (253).

11. Bâton selon au moins l'une quelconque des revendications 8 à 10, **caractérisé en ce que** l'élément de réglage extérieur (237) présente une surface intérieure (239) en forme de calotte sphérique et **en ce que** l'élément de réglage intérieur (226) présente une surface extérieure (233) également en forme de calotte sphérique pour établir une correspondance.

12. Bâton selon la revendication 11, **caractérisé en ce que** la surface intérieure (239) et/ou la surface extérieure (233) est/sont dotée(s) d'une garniture d'adhérence.

13. Bâton selon la revendication 11, **caractérisé en ce que** la surface intérieure (239) et la surface extérieure (233) sont dotées de sculptures (240, 232) correspondantes, transversales par rapport à la direction de pivotement.

14. Bâton selon au moins l'une quelconque des revendications 8 à 13, **caractérisé en ce que** le dispositif de réglage (222) est doté d'un dispositif (260) présentant la position de réglage.

15. Bâton selon la revendication 14, **caractérisé en ce que** l'élément de réglage intérieur (226) présente un repère (261) et l'élément de réglage extérieur (237) présente une fenêtre (262).

16. Bâton selon la revendication 15, **caractérisé en ce que** la fenêtre (262) est constituée de plusieurs sections de fenêtre (263) disposées le long d'une section de couronne, dont la forme correspond à celle de chacun des repères (261).

17. Bâton selon au moins l'une quelconque des revendications précédentes, **caractérisé en ce que** la poignée (11, 111, 211) est dotée d'un alésage borgne (17, 117, 217) axial qui prolonge le tube (12, 112, 212).

18. Bâton selon au moins l'une quelconque des revendications précédentes, **caractérisé en ce que**, au niveau de l'élément de préhension (19, 219), est formé l'élément de réglage extérieur (37, 237).

19. Bâton (110) selon l'une quelconque des revendications 1 à 16, dans lequel l'élément de préhension (119) de la poignée (111) est maintenu au niveau d'un élément de tube présentant la poignée (118), dans lequel, dans la direction en ligne droite du bâton (110), l'élément de tube (113) du tube (112) peut être déplacé par l'intermédiaire de l'articulation, **caractérisé en ce que** l'élément de préhension (119) de la poignée (111) est constituée de deux parties : une pièce supérieure d'élément de préhension (134) et une pièce inférieure d'élément de préhension (137) séparée, et **en ce que** la pièce supérieure de l'élément de préhension (134) peut être fixée par emboîtement sur l'élément de tube présentant la poignée (118).

20. Bâton selon la revendication 19, **caractérisé en ce que** la pièce supérieure (134) de l'élément de préhension (119) de la poignée (111) est maintenue au niveau de l'élément de tube présentant la poignée (118) de manière amovible et interchangeable.

21. Bâton selon la revendication 19 ou 20, **caractérisé en ce que** la pièce supérieure de l'élément de préhension (134) comprend l'ensemble ou une partie de la zone de préhension manuelle.

22. Bâton selon la revendication 20 ou 21, **caractérisé en ce que** la pièce supérieure de l'élément de préhension (134), au niveau de son extrémité apposée à la pièce inférieure de l'élément de préhension (137), présente une forme correspondant à la forme de la pièce inférieure de l'élément de préhension concernée.

23. Bâton selon la revendication 3 et au moins l'une quelconque des revendications 19 à 22, **caractérisé en ce que** l'élément de tube présentant la poignée (118) possède, dans la pièce inférieure de l'élément de préhension (137), un évidement (138) recevant en partie la denture extérieure (131) de l'élément de réglage intérieur (126).

24. Bâton selon au moins l'une quelconque des revendications 19 à 23, **caractérisé en ce que** l'élément de tube présentant la poignée (118) et la pièce inférieure de l'élément de préhension (137) sont moulés d'une seule pièce.
